# EUROPÄISCHE PATENTSCHRIFT

(11) **EP 1 679 665 B1**
(45) Veröffentlichungstag und Bekanntmachung des Hinweises auf die Patenterteilung: **27.05.2009**
(21) Anmeldenummer: 05100107.1
(22) Anmeldetag: 11.01.2005
(51) Int. Cl.: G07C 9/00

(54) **Verfahren und ein System, um Zugang zu einem Objekt oder zu einer Dienstleistung zu erlangen**
Method and System for getting access to an object or service
Procédé et système pour obtenir l'accès à un objet ou à un service

(43) Veröffentlichungstag der Anmeldung: 12.07.2006
(73) Patentinhaber: Swisscom (Schweiz) AG, 3050 Bern (CH)
(72) Erfinder: Ritter, Rudolf, 3052, Zollikofen (CH); Lauper, Eric, 3014, Bern (CH)
(74) Vertreter: P&TS Patents & Technology Surveys SA

(56) Entgegenhaltungen:
- DE-A1- 10 056 662
- DE-A1- 10 133 647
- US-A1- 2004 224 662

## Beschreibung

### Technisches Gebiet

Die Erfindung bezieht sich gemäss den unabhängigen Ansprüchen auf ein Verfahren und auf ein System, um Zugang zu einem Objekt oder zu einer Dienstleistung zu erlangen.

### Stand der Technik

Zahlreiche biometrische Zugangskontrolleinrichtungen sind aus dem Stand der Technik bekannt. EP-A2-1 347 420 offenbart beispielsweise eine Kontrolle beim Eintritt in ein Stadium, bei welcher der Besucher seinen Fingerabdruck abnehmen lassen muss. Der Scanner ist über einen Stadiumcomputer mit einem Landeszentralcomputer verbunden und er stellt in weniger als einer halben Sekunde fest, dass es sich um einen ganz normalen Zuschauer handelt. Dann öffnet sich eine Stangendrehtür und der Zuschauer kann passieren. Wenn ein Referenzfingerabdruck, der dem abgenommenen Fingerabdruck entspricht, jedoch im Computer registriert ist, handelt es sich um einen Randalierer oder um einen Raufbold. Anstelle der Stangendrehtür wird eine seitliche Drehtür geöffnet und der unerwünschte Besucher zum Verlassen aufgefordert. Es ist auch denkbar, dass der Referenzfingerabdruck auf einer Chipkarte abgespeichert ist, die der Besucher bei sich tragen muss. Die Karte wird in das Gerät eingeschoben und der Vergleich lokal vorgenommen.

Die Amerikanische Offenlegungsschrift US-A1-2003/0197593 offenbart ein System, in dem eine Zugangskontrolle und eine Identifikation beispielsweise für Angestellte einer Firma aufgrund aufgenommener biometrischer Daten erfolgen. Die Referenzdaten werden in einer zentralen Datenbank gespeichert. In einer Ausführungsform werden die biometrischen Daten eines Benutzers abgenommen und die zentrale Datenbank abgefragt. Bei einer positiven Identifizierung wird der Zugang gewährt. Wenig vorteilhaft bei dieser Ausführungsform ist die zentrale Datenabspeicherung der biometrischen Daten. Es ist fraglich, ob die Datensicherheit gegeben ist, da Hacker immer in einen Zentralrechner oder Server eindringen können und so Missbrauch möglich ist. Zudem stellen sich Datenschutzprobleme bei der permanenten Speicherung von den biometrischen Daten.

Auf der anderen Seite sind viele mobile Geräte bereits mit einem biometrischen Sensor ausgestattet. US-A1-2002/0089410 offenbart ein PDA mit einer Smart-Karte, auf welcher ein Fingerabdruck des Benutzers gespeichert ist, und an den ein Fingerabdruckmodul angeschlossen ist. Wenn der vom Sensor abgenommene Abdruck mit dem gespeicherten Abdruck übereinstimmt, können weitere Funktionen (Zugang zu Software, etc.) ausgeführt werden.

Das Patent US-A-6,119,096 offenbart weiter ein System, in dem die Flugpassagiere bei der Flugbuchung biometrisch erfasst werden. Die Iris wird bei der Buchung gescannt und die aufgenommenen Daten einem personengebundenen Datensatz einer gemeinsamen Zentraldatenbank zugeordnet. Der Passagier bekommt seine Reservationsnummer für den gewünschten Flug, Sitzplatz, etc. Am Flughafen sind keine weiteren Kontrollen vorgesehen, um den Passagier zu identifizieren. Er braucht sich nur noch biometrisch durch eine Scannung der Iris zu identifizieren und kann in seinen Flug einsteigen. Wieder ist fraglich, ob bei der zentralen Speicherung der biometrischen Daten ausreichend Datensicherheit dieser sensiblen Daten geboten werden kann. Die erwähnten Datenschutzprobleme, die sich bei der permanenten Speicherung der biometrischen Daten greifen auch hier.

DE-A1-101 33 647 offenbart ein Verfahren, in dem ein Benutzer eine Dienstleistung an einem Automaten beziehen kann. Entsprechend DE-A1-101 33 647 muss sich der Benutzer direkt vor einem Automaten durch Vergleich von gespeicherten mit abgenommenen Daten authentifizieren, um Geld abzuheben oder eine Fahrkarte zu kaufen. Zu diesem Zweck verbindet sich der Kunde mit seinem Mobiltelefon über eine Schnittstelle im Kurzbereich (z.B. Bluetooth) mit dem Automaten.

### Darstellung der Erfindung

Es ist Aufgabe der vorliegenden Erfindung, ein Verfahren und ein System zu schaffen, mit welchem ein Benutzer sich mit einem eigenen Mobilgerät ohne grösseren Aufwand persönlich eine Reservation vornehmen kann, um einen Zugang zu einem Objekt oder zu einer Dienstleistung zu erlangen. Der personen- oder gruppengebundene Zugang soll dabei problemlos für einen bestimmten Zeitraum möglich sein.

Erfindungsgemäss wird die Aufgabe durch ein Verfahren gelöst, welches die folgenden Verfahrensschritte aufweist:
(a) ein biometrischer Referenzparameter mindestens eines Benutzers wird in einer persönlichen Mobilstation abgelegt, und
(b) der Benutzer bestellt oder reserviert über ein Kommunikationsnetz mit seiner persönlichen Mobilstation ein Objekt oder eine Dienstleistung bei einem Fernserver für eine spätere Zeit oder einen späteren Zeitraum, wobei der biometrische Referenzparameter und/oder ein in der persönlichen Mobilstation abgelegter personengebundener Code an den bennannten Fernserver übertragen wird,
(c) ein biometrischer Ist-Parameter wird von einem biometrischen Sensor des Objekt- oder Dienstanbieters erfasst und der erfasste biometrische Ist-Parameter wird mit dem Referenzparameter verglichen, und
(d) bei erfolgreichem Vergleich wird der Zugang zum Objekt oder zur Dienstleistung für die Zeit oder den Zeitraum, für den das Objekt oder die Dienstleistung vorbestellt oder reserviert worden ist, freigegeben.

Erfindungsgemäss wird die genannte Aufgabe auch durch ein System mit den Merkmalen des unabhängigen Vorrichtungsanspruchs 23 gelöst.

Es handelt sich bei dem erfindungsgemässen Verfahren um eine Möglichkeit, eine Zugangsberechtigung zu einem Objekt oder einer Dienstleistung zu erlangen. Als Dienstleistung kann beispielsweise ein Hotelzimmer, eine Ferienwohnung oder eine andere Ressource in einem Gebäude für einen bestimmten Zeitraum gebucht werden oder ein Ticket für ein Konzert, eine Ausstellung oder eine andere Veranstaltung (Besuch einer Diskothek, Gala, Kinobesuch, etc.) reserviert werden. Auch für Ausleihen oder Vorbestellungen von anderen Gegenständen (Ausleihen eines Fahrrades, Einkauf von speziellen, vorbestellten Produkten, Fahrkartenbestellung, etc.) ist das vorliegende Verfahren vorteilhaft geeignet.

Vorteilhaft kann mit der Erfindung der Zugang zum Objekt oder Dienstleistung nur für eine vom Dienstanbieter oder vom Benutzer vorbestimmte Zeitperiode erlaubt werden.

In einer ersten erfindungsgemässen Ausführungsform werden der biometrischen Parameter (oder daraus abgeleiteten Schlüsseldaten des Benutzers) an den Fernserver übermittelt. Während der Veranstaltung, etc. wird der biometrischen Referenzparameter vom Fernserver an ein mit dem biometrischen Sensor des Objekt- oder Dienstanbieters verbundenes Vergleichsmodul oder der biometrische Ist-Parameter vom biometrischen Sensor an den Fernserver übertragen. Der Vergleich der biometrischen Parameter kann also problemlos vor Ort durchgeführt werden, bevor der Zugang zum Objekt erlaubt wird.

Im Rahmen der Erfindung sind allgemeine Kommunikationsnetze denkbar, Mobilnetze wie GSM, GPRS, EDGE, WLAN oder UMTS genauso wie das Internet, andere Fixnetze, sowie Verbindungen nach dem UMA-Konzept (UMA steht für Unlicensed Mobile Access, z.B. oder Systeme nach dem Standard 802.11x, vgl. www.umatechnology.org). Damit verbunden sind eine Reihe von Übertragungsmöglichkeiten wie SMS, MMS, USSD, E-Mail, Web- oder WAP-Seite, etc.

Mit einer speziellen Software (Applet), die vom Dienstanbieter angeboten und auf die Mobilstation heruntergeladen wird, kann die Reservierung vorgenommen werden. Die Verschlüsselung der Daten wird durch das Identifikationsmodul (SIM-Karte) der Mobilstation oder die Software vorgenommen. Um das Verfahren vorteilhaft zu vereinfachen, werden die biometrischen Daten in einem Speicher oder einer SIM-Karte in dem Mobilgerät gespeichert und die Software greift bei einer Reservierung darauf zurück.

Das Verfahren ist vorteilhaft auch für Gruppen (Familie, Arbeitskollegen, Sportverein) geeignet, wobei individuelle Zugriffsrechte für jedes Gruppenmitglied vergeben wird. Der Benutzer kann in seiner Mobilstation eine solche Gruppe definieren, die biometrischen Daten aller Mitglieder dieser Gruppe abspeichern und die eine einzige Reservierung vornehmen.

In einer vorteilhaften Variante des erfinderischen Verfahrens können für verschiedene Finger des Benutzers unterschiedliche Zugangsrechte zu verschiedenen Objekten oder Dienstleistungen in dem erfindungsgemässen Verfahren vergeben werden. Aus Sicherheitsgründen können nach Ende der Dauer der Benutzung des Objekts oder der Dauer der Dienstleistung der biometrische Parameter oder die daraus abgeleitete Schlüsseldaten des Benutzers aus dem Fernserver gelöscht werden, so dass kein Missbrauch mit den biometrischen Daten geschehen kann und auch keine datenschutzrechlichen Probleme entstehen.

In einer zweiten Variante der Erfindung werden der biometrischen Referenzparameter und zusätzlich ein weiterer personengebundener Code über eine kontaktlose Schnittstelle im Nahbereich von der Mobilstation an ein mit dem biometrischen Sensor verbundenes Vergleichmodul übertragen. Der personengebundene Code wurde dann bereits bei der Bestellung der Dienstleistung an den Fernserver übermittelt. Wiederum wird der personengebundene Code vom Fernserver an das mit dem biometrischen Sensor verbundene Vergleichsmodul oder vom Vergleichsmodul an den Fernserver übertragen. Der Vergleich der biometrischen Parameter (Referenz- mit Ist-Parameter) und des personengebundenen Codes kann also problemlos vor Ort durchgeführt werden, bevor der Zugang zum Objekt erlaubt wird.

Das erfindungsgemässe Verfahren und System erlaubt eine einfache, personengebundene Reservierung, die mit hoher Sicherheit durchgeführt werden kann. Eine zentrale, permanente Speicherung der biometrischen Daten ist vorteilhaft nicht vorgesehen.

### Kurze Beschreibung der Figuren

Die Erfindung wird anhand der einzigen Figur näher erläutert, die ein erfindungsgemässes System zeigt, mit welchem das Verfahren gemäss der Erfindung durchgeführt werden kann. Es werden nur die für das Verständnis der Erfindung wichtigen Elemente dargestellt.

### Wege zur Ausführung der Erfindung

Die einzige Figur zeigt ein erfindungsgemässes System, welches zur Ausführung der vorliegenden Erfindung geeignet ist. Es handelt sich um ein Verfahren, um eine Zugangsberechtigung zu einem Objekt oder einer Dienstleistung zu erlangen. Als Dienstleistung kann beispielsweise ein Hotelzimmer, eine Ferienwohnung oder eine Ressource in einem Gebäude für einen bestimmten Zeitraum gebucht werden oder ein Ticket für ein Konzert, eine Ausstellung oder eine andere Veranstaltung (Besuch einer Diskothek, Gala, Kinobesuch, etc.) reserviert werden. Auch für Ausleihen oder Vorbestellungen von anderen Gegenständen (Ausleihen eines Fahrrades, Einkauf von speziellen, vorbestellten Produkten, Fahrkartenbestellung, etc.) ist das vorliegende Verfahren vorteilhaft geeignet.

Ein Benutzer ist mit einem persönlichen Mobilgerät 1 ausgestattet. Als Mobilgerät 1 oder als Mobilstation eignen sich eine Reihe von Geräten, ein mobiles Telefon, ein tragbarer Computer oder auch ein PDA. Das Mobilgerät 1 ist mit einem Display 1.1 und einer Tastatur 1.2 ausgestattet. Gleichzeitig ist ein biometrischer Sensor 1. 3 integriert, mit welchem ein biometrischer Parameter des Benutzers abgenommen werden kann. Es ist selbstverständlich, dass auch Eingabemittel des Mobilgeräts 1 (Tastatur, Maus, etc.) mit einem solchen Sensor 1. 3 ausgestattet werden oder als ein solcher Sensor 1.3 wirken können. Es ist im Rahmen der Erfindung denkbar, dass sich das Mobilgerät 1 über eine drahtlose Schnittstelle in Nahbereich (IrDA, Bluetooth, ZigBee, etc.) mit einem solchen Modul verbindet. Ein Zusatzmodul, welches über einen USB-Port mit dem Mobilgerät 1 verbunden ist, ist im Rahmen der Erfindung möglich.

In dem in der einzigen Figur dargestellten Ausführungsbeispiel handelt es sich bei der Mobilstation um ein Mobiltelefon, welche mit einer SIM-Karte als Identifizierungsmodul 1.4 und einer Mobilantenne 1.5 ausgestattet und in einem Mobilfunknetz 4 eingebunden ist. Im Rahmen der Erfindung sind allgemeine Kommunikationsnetze denkbar, Mobilnetze wie GSM, GPRS, EDGE, WLAN oder UMTS genauso wie das Internet oder andere Fixnetze, sowie Verbindungen nach dem UMA Konzept (UMA steht für Unlicensed Mobile Access, z.B. Bluetooth oder Systeme nach dem Standard 802.11x, vgl. www.umatechnology.org).

Entsprechend einem ersten Ausführungsbeispiel der vorliegenden Erfindung wird ein Benutzer, der Zugang zu einem oben genannten Objekt oder zur einer Dienstleistung erhalten will, seine biometrischen Daten (Referenzparameter) von dem biometrischen Sensor 1.3 des Mobilgeräts 1 abnehmen lassen und über ein Kommunikationsnetz an einen Fernserver 6, 7 übertragen. Der Fernserver 6, 7 wird von einem Anbieter des Objekts oder der Dienstleistung oder von einem anderen Verwalter betrieben. In der einzigen Figur erfolgt die Übertragung beispielsweise signiert und verschlüsselt über eine Mobilfunkschnittstelle 3 und eine Kommunikationsverbindung 5. Die Verschlüsselung mindestens der sensitiven biometrischen Daten des Benutzers erhöht zusätzlich die Datensicherheit des erfindungsgemässen Verfahrens und schützt vor Missbrauch der übermittelten Daten.

In einem vorteilhaften Ausführungsbeispiel der Erfindung bietet der Anbieter des Objekts oder der Dienstleistung oder ein anderer Hersteller ein Softwareprogramm an, das der Benutzer auf sein Mobilgerät 1 herunterlädt und mit welchem er die Bestellung vornimmt und/oder welches die Verschlüsselung der biometrischen Daten oder auch anderer übertragener Daten (Reservierungsdetails, persönliche Daten, personengebundener Code, etc.) übernimmt. Die Verschlüsselung könnte auch von der SIM-Karte der Mobilstation übernommen werden. Das Programm kann beispielsweise als Applet lediglich temporär während der Reservierung des Objekts oder der Dienstleistung auf dem Mobilgerät 1 installiert werden. Die biometrischen Referenzparameter könnten auch auf der bereits genannten SIM-Karte des Mobilgeräts 1 oder in einem anderen Speicher des Mobilgeräts 1 abgelegt sein und von dort aus abgerufen werden. Das heruntergeladene Softwareprogramm kann dann vorteilhaft auf die abgespeicherten Daten zurückgreifen, ohne dass jedes Mal die biometrischen Daten neu vom Erzeuger erzeugt werden müssen.

Eine einfache biometrische Erfassung ist mit einem Fingerabdrucksensor als biometrischer Sensor 1.3 zu realisieren. Andere biometrische Daten wie Gesichts-, Retina- oder Iriserkennung, Sprachanalyse, etc. sind im Rahmen der Erfindung denkbar. Für die Spracherkennung wird der erwähnte biometrische Sensor 1.3 ein Mikrofon sein. Um daraus Schlüsseldaten des Benutzers, wie einen eindeutigen Code, eine alphanumerische Sequenz, etc. abzuleiten, wird in dem Mobilgerät 1 eine entsprechende Software installiert sein, die auf den biometrischen Sensor 1.3 zugeschnitten ist und die abgenommenen Daten weiter verarbeitet.

Während der Veranstaltung, etc. wird der biometrischen Referenzparameter vom Fernserver 6 an ein mit dem biometrischen Sensor 8 des Objekt- oder Dienstanbieters verbundenes Vergleichsmodul 11 oder die biometrischen Ist-Parameter des Benutzers, die vom biometrischen Sensor 8 aufgenommen werden, an den Fernserver 6 übertragen. Der Vergleich der biometrischen Parameter (Referenz mit Ist) kann also problemlos vor Ort durchgeführt werden, bevor der Zugang zum Objekt erlaubt wird.

In einem Ausführungsbeispiel ist der Fernserver 6 an ein Hotelmanagementsystem angeschlossen. Der Benutzer schickt seine Reservierungsdetails, wie Datum der An- und Abreise, Anzahl und Auswahl der Zimmer, Anzahl der Mahlzeiten, etc., die er in dem Applet eingibt, zusammen mit den biometrischen Daten von seinem persönlichen Mobilgerät 1 an den Fernserver 6. Gleichzeitig können auch persönliche Daten, wie Name, Anschrift, Rechnungsdetails übertragen werden, sofern diese noch nicht im Fernserver 6 vorhanden sind. Der Fernserver 6 sendet nach Empfang der Meldung und nach entsprechender Reservierung eine Bestätigungsmeldung an das persönliche Mobilgerät 1 zurück. Aufgrund der oben genannten Kommunikationsnetze sind eine Vielzahl von Meldungen für Reservierung und Bestätigungsmeldung möglich: SMS, MMS, USSD, E-mail, Web- oder WAP-Seite, etc. können problemlos verwendet werden.

Für die Dauer der Benutzung des Hotelzimmers oder der Ferienwohnung werden der biometrische Referenzparameter oder die daraus abgeleitete Schlüsseldaten des Benutzers aus dem Fernserver 6 mit einem biometrischen Sensor 8 logisch verbunden. Der biometrische Sensor 8 befindet sich an der Hotelzimmertür oder der Tür der Ferienwohnung. Es können selbstverständlich verschiedene biometrischen Sensoren 8 an verschiedenen Türen, die zum selben oder zu verschiedenen Objekten führen, vorhanden sein. So kann der Benutzer gleichzeitig reservieren, dass er neben dem Zugang zu seinem Zimmer auch einen Zugang zu einem Fitnessraum, zu einer Sauna oder zu einer Tiefgarage erlangt. Der Benutzer kann sich nun an dem biometrischen Sensor 8 durch Abnahme des biometrischen Ist-Parameters und Vergleich mit den in dem Fernserver 6 gespeicherten Daten authentisieren und Zugang zum Objekt oder zur Dienstleistung erlangen. Der biometrische Sensor 8 ist hierfür mit einem Modul 11 zum Vergleich von gespeicherten biometrischen Referenzparametern und abgenommenen Ist-Parametern verbunden. Gleichzeitig ist der biometrische Sensor 8 mit Mitteln 12 verbunden, die den Zugang zur Zimmertür (oder zu einem anderen Objekt) kontrollieren. Vorteilhaft braucht sich der Benutzer nicht mehr lange an der Rezeption einzuschreiben, da im Fernserver 6 des Hotelmanagementsystems bereits alle Daten des Benutzers vorhanden sind und der Benutzer die Zimmernummer, Anreisetag, die Zeit des Frühstücksbuffets, etc. bereits in der Bestätigungsmeldung vom Fernserver 6 erhalten hat.

Wenn mit dem gleichen System eine Ferienwohnung für die ganze Familie gebucht wird, könnte der Benutzer in seinem Mobilgerät 1 eine Gruppe 2 definieren, und die biometrischen Referenzparameter aller Familienmitglieder in dieser Gruppe 2 abspeichern. Bei der Reservierung werden die biometrischen Daten der Gruppe 2 an den Fernserver 6 übertragen. Während der Ferien werden nun im besagten Fernserver 6 die Daten aller Familienmitglieder gespeichert. Jedes Familienmitglied erlangt so eine individuelle Zugangsberechtigung für die Ferienwohnung, ohne separat an der Rezeption eine Schlüssel zu verlangen oder sich einschreiben zu müssen. Der Benutzer ist in diesem Fall für Abrechnung für die ganze Gruppe 2, seine Familie, seine Arbeitskollegen, die Mitglieder der Gruppe 2 sind, etc. gegenüber dem Hotel oder dem Vermieter der Ferienwohnung verantwortlich.

Im zweiten Beispiel, welches in der einzigen Figur dargestellt ist, ist ein Fernserver 7 Teil eines Konzertveranstalters oder einer Organisation, die Karten für Konzerte, Galaveranstaltungen, Kinovorstellungen vertreibt. Wiederum sendet der Benutzer durch sein persönliches Mobilgerät 1 eine Meldung mit allen Reservierungsdaten, Konzert, Name der Gruppe 2, Kinofilm, etc. zusammen mit seinen persönlichen biometrischen Referenzparametern verschlüsselt an den Fernserver 7, um eine Reservierung vorzunehmen. Der Fernserver 7 speichert die Daten und sendet auf dem beschriebenen Weg eine Bestätigungsmeldung an den Benutzer. Am Tag des Konzerts werden die persönlichen Daten (biometrischen Referenzparameter) des Benutzers vom Fernserver 7 über eine lokale Verbindung 9 oder andere Kommunikationsverbindung mit den biometrischen Sensoren 10 verbunden und in einem Vergleichmodul 11 abgelegt. Es ist auch denkbar, dass die abgenommenen biometrischen Ist-Parameter vom biometrischen Sensor 11 an den Fernserver 7 gesendet werden. Die Sensoren 10 sind am Eingang des Kinos oder der Konzerthalle angebracht. Der Besucher der Veranstaltung authentisiert sich am Eingang an dem biometrischen Sensor 10 durch Abnahme des biometrischen Parameters und Vergleich mit den gespeicherten Daten und erlangt so den Zugang zur von ihm reservierten Veranstaltung.

In einer vorteilhaften Variante des erfinderischen Verfahrens können für verschiedene Finger des Benutzers unterschiedliche Zugangsrechte zu verschiedenen Objekten oder Dienstleistungen in dem erfindungsgemässen Verfahren vergeben werden. Aus Sicherheits- und Datenschutzgründen können nach Ende der Dauer der Benutzung des Objekts oder der Dauer der Dienstleistung der biometrische Referenzparameter oder die daraus abgeleitete Schlüsseldaten des Benutzers aus dem benannten Fernserver gelöscht werden, so dass kein Missbrauch mit den biometrischen Daten geschehen kann.

In einer zweiten Variante der Erfindung werden bei der Bestellung mit den Details der Bestellung zusätzlich ein weiterer personengebundener Code an den Fernserver 6, 7 übermittelt. Dies könnte die Telefonnummer oder ein anderer Code sein, der in der Mobilstation gespeichert ist. Vor der Veranstaltung, etc. geht der Benutzer zu dem Veranstaltungsort und authentisiert sich an einem biometrischen Sensor 8, 10, der sich am Objekt oder an der Dienstleistung befindet und mit den Mittel 12, die den Zugang kontrollieren, verbunden ist. Der in der Mobilstation gespeicherte biometrische Referenzparameter wird über eine kontaktlose Schnittstelle im Nahbereich (Bluetooth, IrDA, ZigBee, etc.) von der Mobilstation an ein mit dem biometrischen Sensor verbundenes Vergleichmodul 11 übertragen. Der biometrische Sensor nimmt den Ist-, Parameters des Benutzers auf und im Vergleichmodul 11 wird der biometrische Referenzparameter mit dem Ist-Parameter verglichen. Zusätzlich wird der personengebundene Code, der bei der Bestellung hinterlegt wurde, vom Fernserver 6, 7 an das mit dem biometrischen Sensor verbundene Vergleichsmodul 11 oder vom Vergleichsmodul 11 an den Fernserver 6, 7 übertragen. Der Vergleich der biometrischen Parameter und des personengebundenen Codes kann also problemlos vor Ort durchgeführt werden, bevor der Zugang zum Objekt erlaubt wird.

Auf die gleiche Weise können auch Dinge vorbestellt werden. Wenn ein Benutzer mit seiner Familie Fahrräder ausleihen möchte, reserviert er auf die hier beschriebene Weise die Fahrräder im Vorwege und identifiziert sich an einem biometrischen Sensor in einem Geschäft oder hat Zugang zu den Gegenständen, die an einem bestimmten, abgeschlossen Ort (Fahrradschuppen, Garage, etc.) abgestellt sind. Die Garage ist ebenso durch einen biometrischen Sensor abgeschlossen. Auch die Reservierung anderer Gegenstände ist durch das erfindungsgemässe Verfahren möglich. Der Benutzer kann eine Fahrkarte reservieren und anstatt lange an einem Schalter anzustehen, kann er sich an einem Automaten biometrischen authentisieren und die Fahrkarte wird von dem Automaten ausgedruckt. Dies kann ohne Zeitverlust direkt vor der Abfahrt des Zuges geschehen. In der gleichen Weise kann auch ein Skilift kontrolliert werden, wobei der Skipass elektronisch auf der genannten Weise vorbestellt wird und die Authentisierung vor dem Einsteigen geschieht. Ein Drehkreuz oder eine andere Zugangsbeschränkung zum Lift wird erst freigegeben, wenn die biometrische Authentisierung des Benutzers positiv ist.

Der temporäre Zugang zum Objekt oder zur Dienstleistung kann über die Telefonrechnung, über eine Prepaidkonto oder über eine Kreditkarte des Benutzers abgerechnet werden. Der Benutzer könnte ein eigenes Konto bei der Ticketagentur oder dem Hotel über das Internet oder das Mobiltelefon eröffnen und in diesem Konto den Modus der Abrechung (Kreditkarte, Prepaid, monatliche Abrechnung, etc.) angeben. Er kann sich durch Einloggen in dieses Konto jederzeit einen Überblick über vorgenommene und abgelaufene Reservierungen oder aufgelaufene Kosten verschaffen. Bei der Übermittelung der Reservierung durch den Benutzer an den Veranstalter oder Dienstanbieter wird in diesem Fall auch gleichzeitig das Konto des Benutzers auf die von ihm vorbestimmte Weise belastet. Die Abrechnung könnte selbstverständlich auch über die Telefonrechnung eines Mobiltelefonteilnehmers vorgenommen werden. In diesem Fall werden die Kosten von der Telefongesellschaft eingezogen und an den Veranstalter oder den Anbieter einer Dienstleistung weitergeleitet.

Die vorliegende Erfindung bezieht sich auch auf ein System, um Zugang zu einem Objekt oder zu einer Dienstleistung zu erlangen, mit den in der Beschreibung angegebenen Vorrichtungsmerkmalen. Das erfindungsgemässe Verfahren und System erlaubt eine einfache, personengebundene Reservierung, die mit hoher Datensicherheit durchgeführt werden kann. Eine zentrale, permanente Speicherung der biometrischen Daten ist vorteilhaft nicht vorgesehen.

### Bezugszeichenliste

- 1: Mobilgerät
- 1.1: Display
- 1.2: Tastatur
- 1.3: Biometrischer Sensor
- 1.4: Identifikationsmodul
- 1.5: Mobilantenne
- 2: Gruppe
- 3: Mobilfunkschnittstelle
- 4: Mobilfunknetz
- 5: Kommunikationsverbindung
- 6: Fernserver
- 7: Fernserver
- 8: Biometrischer Sensor
- 9: Lokale Verbindungen
- 10: Biometrischer Sensor
- 11: Vergleichmodul
- 12: Mittel, die den Zugang zum Objekt oder zur Dienstleistung kontrollieren

## Patentansprüche

1. Verfahren, um Zugang zu einem Objekt und/oder zu einer Dienstleistung eines Objekt- oder Dienstanbieters zu erlangen, mit folgenden Verfahrensschritten
(a) ein biometrischer Referenzparameter mindestens eines Benutzers wird in einer persönlichen Mobilstation (1) abgelegt, und
(b) der Benutzer bestellt oder reserviert über ein Kommunikationsnetz (4) mit seiner persönlichen Mobilstation (1) ein Objekt oder eine Dienstleistung bei einem Fernserver (6, 7) für eine spätere Zeit oder einen späteren Zeitraum, wobei der biometrische Referenzparameter und/oder ein in der persönlichen Mobilstation abgelegter personengebundener Code an den benannten Fernserver übertragen wird,
(c) ein biometrischer Ist-Parameter wird von einem biometrischen Sensor des Objekt- oder Dienstanbieters erfasst und der erfasste biometrische Ist-Parameter wird mit dem biometrischen Referenzparameter verglichen, und
(d) bei erfolgreichem Vergleich wird der Zugang zum Objekt oder zur Dienstleistung für die Zeit oder den Zeitraum, für den das Objekt oder die Dienstleistung vorbestellt oder reserviert worden ist freigegeben.

2. Verfahren nach Anspruch 1, **dadurch gekennzeichnet, dass** der Zugang zum Objekt oder Dienstleistung nur für eine vom Dienstanbieter oder vom Benutzer vorbestimmte Zeitperiode erlaubt wird.

3. Verfahren nach Anspruch 1 oder 2, **dadurch gekennzeichnet, dass** der biometrische Referenzparameter an den benannten Fernserver (6, 7) übertragen werden.

4. Verfahren nach Anspruch 3, **dadurch gekennzeichnet, dass** der biometrischen Referenzparameter vom Fernserver (6, 7) an ein mit dem biometrischen Sensor des Objekt- oder Dienstanbieters verbundenes Vergleichsmodul (11) oder der biometrischen Ist-Parameter vom biometrischen Sensor an den Fernserver (6, 7) übertragen wird.

5. Verfahren nach einem der Ansprüche 3 oder 4, **dadurch gekennzeichnet, dass** nach Ende der Dauer der Benutzung des Objekts oder der Dauer der Dienstleistung der biometrische Referenzparameter des Benutzers aus dem benannten Fernserver (6, 7) gelöscht werden.

6. Verfahren nach einem der Ansprüche 3 bis 5, **dadurch gekennzeichnet, dass** die biometrischen Parameter einer Vielzahl von Benutzern, die eine Gruppe (2) bilden, von der persönlichen Mobilstation (1) in dem benannten Fernserver (1) übertragen und abgelegt werden und die einzelnen Gruppemitglieder sich individuell authentisieren und Zugang zum Objekt oder zur Dienstleistung erlangen können.

7. Verfahren nach Anspruch 1 oder 2, **dadurch gekennzeichnet, dass** der biometrischen Referenzparameter und zusätzlich ein weiterer personengebundener Code über eine kontaktlose Schnittstelle im Nahbereich von der Mobilstation (1) an ein mit dem biometrischen Sensor verbundenes Vergleichmodul (11) übertragen werden, wobei der personengebundene Code bei der Bestellung an den Fernserver (6, 7) übermittelt wurde.

8. Verfahren nach Anspruch 7, **dadurch gekennzeichnet, dass** der personengebundene Code vom Fernserver (6, 7) an das mit dem biometrischen Sensor verbundene Vergleichsmodul (11) oder vom Vergleichsmodul (11) an den Fernserver (6, 7) übertragen werden.

9. Verfahren nach Anspruch 1 bis 8, **dadurch gekennzeichnet, dass** der biometrische Parameter des oder der Benutzer in der persönlichen Mobilstation (1) individuell oder als Gruppe (2) zusammengefasst gespeichert werden.

10. Verfahren nach Anspruch 1 bis 8, **dadurch gekennzeichnet, dass** der biometrische Parameter des oder der Benutzer in einem identifikationsmodul (1.4) in der persönlichen Mobilstation (1) gespeichert werden.

11. Verfahren nach einem der Ansprüche 1 bis 10, **dadurch gekennzeichnet, dass** die an den Fernserver (6, 7) übertragenen Daten mindestens teilweise verschlüsselt über das Kommunikationsnetz (4) übertragen werden.

12. Verfahren nach einem Anspruch 1 bis 11, **dadurch gekennzeichnet, dass** auf die Mobilstation (1) eine Software geladen wird, um die Bestellung vorzunehmen und/oder die gesicherte Übertragung der Daten zwischen der persönlichen Mobilstation (1) und dem Fernserver (6, 7) zu gewährleisten.

13. Verfahren nach einem Anspruch 12, **dadurch gekennzeichnet, dass** die heruntergeladene Software auf in der Mobilstation (1) abgespeicherte biometrische Referenzparameter oder auf den personengebundenen Code des oder der Benutzer zugreift.

14. Verfahren nach einem der Ansprüche 1 bis 13, **dadurch gekennzeichnet, dass** als biometrischer Parameter ein Fingerabdruck, das Gesicht, die Iris oder die Retina gescannt oder die Sprache des oder der Benutzer aufgenommen wird.

15. Verfahren nach einem der Ansprüche 1 bis 14, **dadurch gekennzeichnet, dass** mit verschiedenen Fingerabdrücken Zugangsrechte zu verschiedenen Objekten oder Dienstleistungen verknüpft werden.

16. Verfahren nach einem der Ansprüche 1 bis 15, **dadurch gekennzeichnet, dass** die Bestellung, der biometrische Parameter und/oder der personengebundene Code des oder der Benutzer über ein Mobilfunknetz (4) wie GSM, GPRS, EDGE, WLAN oder UMTS, über das Internet oder ein anderes Fixnet auf den Fernserver (6, 7) übertragen werden.

17. Verfahren nach einem der Ansprüche 1 bis 16, **dadurch gekennzeichnet, dass** die benannten Daten via SMS, MMS, USSD, E-Mail, Web- oder WAP-Seite an den Fernserver (6, 7) übertragen werden.

18. Verfahren nach einem der Ansprüche 1 bis 13, **dadurch gekennzeichnet, dass** als Mobilstation (1) ein Mobiltelefon, ein tragbarer Computer oder ein PDA verwendet wird.

19. Verfahren nach einem der Ansprüche 1 bis 18, **dadurch gekennzeichnet, dass** der Benutzer nach der Übermittelung der Bestellung vom Fernserver (6, 7) eine Meldung mit einer Reservierungsbestätigung auf die persönliche Mobilstation (1) erhält.

20. Verfahren nach einem der Ansprüche 1 bis 19, **dadurch gekennzeichnet, dass** der temporäre Zugang zum Objekt oder zur Dienstleistung über die Telefonrechnung, über eine Prepaidkonto oder über eine Kreditkarte des Benutzers abgerechnet wird.

21. Verfahren nach einem der Ansprüche 1 bis 20, **dadurch gekennzeichnet, dass** in die Mobilstation (1) ein biometrischer Sensor (1.3) integriert wird oder dass die Mobilstation (1) mit einem solchen Sensor (1.3) verbunden wird.

22. Verfahren nach einem der Ansprüche 1 bis 21, **dadurch gekennzeichnet, dass** das Verfahren als Zugangskontrolle zu einem Hotelzimmer, einer Ferienwohnung, einer Ressource in einem Gebäude, einem Konzert, einer Veranstaltung oder einer Ausstellung oder als Bestellung eines Gegenstands verwendet wird.

23. Ein System, um Zugang zu einem Objekt und/oder zu einer Dienstleistung eines Objekt- oder Dienstanbieters zu erlangen, umfassend:
(a) eine persönliche Mobilstation (1), auf der ein biometrischer Referenzparameter mindestens eines Benutzers abgelegt ist,
(b) ein mit der persönlichen Mobilstation (1) verbundenes Kommunikationsnetz (4),
(c) ein mit dem Kommunikationsnetz (4) verbundener Fernserver (6, 7),
(d) Mittel zur Vorbestellung oder Reservierung des Objekts und/oder der Dienstleistung für eine spätere Zeit oder einen späteren Zeitraum in dem Fernserver (6, 7), und zur Übertragung des biometrischen Referenzparameters und/oder eines in der persönlichen Mobilstation abgelegten, personengebundenen Codes an den benannten Fernserver,
(e) ein mit dem Fernserver (6, 7) verbundener biometrischer Sensor (8, 10) des Objekt- oder Dienstanbieters zur Erfassung eines biometrischen Ist-Parameters des Benutzers, und
(f) der biometrische Sensor (8, 10) des Objekt- oder Dienstanbieters mit Mitteln (12) verbunden ist, die den Zugang zum Objekt oder zur Dienstleistung für die Zeit oder den Zeitraum, für den das Objekt oder die Dienstleistung vorbestellt oder reserviert worden ist, kontrollieren, und **dass** ein mit Fernserver (6, 7) und biometrischen Sensor (8, 10) verbundenes Vergleichsmodul (11) vorhanden ist.

24. Ein System gemäss Anspruch 23, **dadurch gekennzeichnet, dass** die persönliche Mobilstation (1) ein Mobiltelefon, ein tragbarer Computer oder ein PDA ist.

25. Ein System gemäss einem der Ansprüche 23 bis 24, **dadurch gekennzeichnet, dass** das System eine Zugangskontrolle zu einem Hotelzimmer, einer Ferienwohnung, einer Ressource in einem Gebäude, einem Konzert, einer Veranstaltung oder einer Ausstellung oder für eine Bestellung eines Gegenstands ist.

## Claims

1. Method for gaining access to an object and/or to a service of an object or service provider, with the following method steps:
(a) a biometric reference parameter of at least one user is stored in a personal mobile station (1), and
(b) the user orders for a later time or a later time frame an object or a service from a remote server (6, 7) over a communication network (4) with his personal mobile station (1), wherein the biometric reference parameter and/or a personal code stored in the personal mobile station is transmitted to said remote server,
(c) an actual biometric parameter is recorded by a biometric sensor of the object or service provider and the recorded actual biometric parameter is compared with the reference parameter, and
(d) in the case of a successful comparison, access to the object or service for the time or the time frame, for which the object or the server was order or reserved, is authorized.

2. Method according to claim 1, **characterized in that** access to the object or service is allowed only for a specific period of time predetermined by the service provider or by the user.

3. Method according to claim 1 or 2, **characterized in that** the biometric reference parameter is transmitted to said remote server (6, 7).

4. Method according to claim 3, **characterized in that** the biometric reference parameter is transmitted by the remote server (6, 7) to a comparison module (11) connected with the biometric sensor of the object or service provider or the actual biometric parameter is transmitted by the biometric sensor to the remote server (6, 7).

5. Method according to one of the claims 3 or 4, **characterized in that** after the duration of use of the object or the duration of the service ends, the biometric reference parameter of the user is deleted from said remote server (6, 7).

6. Method according to one of the claims 3 to 5, **characterized in that** the biometric parameters of a plurality of users that build a group (2) are transmitted by the personal mobile station (1) and stored in said remote server (1) and the individual members of the group can be authenticated individually and gain access to the object or to the service.

7. Method according to one of the claims 1 or 2, **characterized in that** the biometric reference parameter and additionally a further person-bound code are transmitted over a contactless interface at close range by the mobile station (1) to a comparison module (11) connected with the biometric sensor, where the person-bound code has been transmitted to the remote server (6, 7) during the ordering procedure.

8. Method according to claim 7, **characterized in that** the person-bound code is transmitted from the remote server (6, 7) to the comparison module (11) connected with the biometric sensor or by the comparison module (11) to the remote server (6, 7).

9. Method according to claim 1 to 8, **characterized in that** the biometric parameter of the user or users is stored in the personal mobile station (1) individually or together as a group (2).

10. Method according to claim 1 to 8, **characterized in that** the biometric parameter of the user or users is stored in an identification module (1.4) in the personal mobile station (1).

11. Method according to one of the claims 1 to 10, **characterized in that** the data transmitted to the remote server (6, 7) are transmitted at least partly encrypted over the communication network (4).

12. Method according to one of the claims 1 to 11, **characterized in that** a software is downloaded on the mobile station (1) for performing the order and/or ensure the secured transmission of the data between the personal mobile station (1) and the remote server (6, 7).

13. Method according to claim 12, **characterized in that** the downloaded software accesses the biometric reference parameters stored in the mobile station (1) or on the person-bound code of the user or users.

14. Method according to one of the claims 1 to 13, **characterized in that**, as biometric parameter, a fingerprint, the face, the iris or the retina is scanned or the language of the user or users is recorded.

15. Method according to one of the claims 1 to 14, **characterized in that** with different fingerprints access rights to different objects or services can be linked.

16. Method according to one of the claims 1 to 15, **characterized in that** the order, the biometric parameter and/or the person-bound code of the user of users are transmitted to the remote server (6, 7) over a mobile radio network (4) such as GSM, GPRS, EDGE, WLAN or UMTS, over the Internet or another fixed network.

17. Method according to one of the claims 1 to 16, **characterized in that** said data are transmitted to the remote server (6, 7) via SMS, MMS, USSD, E-mail, Web or WAP page.

18. Method according to one of the claims 1 to 13, **characterized in that** as mobile station (1), a mobile telephone, a portable computer, a PDA or a networked game console are used.

19. Method according to one of the claims 1 to 18, **characterized in that** the user, after transmission of the order, receives from the remote server (6, 7) on the personal mobile station (1) a message with a booking confirmation.

20. Method according to one of the claims 1 to 19, **characterized in that** the temporary access to the object or service is billed over the telephone bill, over a prepaid account or over a credit card of the user.

21. Method according to one of the claims 1 to 20, **characterized in that** in the mobile station (1) a biometric sensor (1.3) is integrated or **in that** the mobile station (1) is connected with such a sensor (1.3).

22. Method according to one of the claims 1 to 21, **characterized in that** the method is used as access control to a hotel room, a holiday flat, a resource in a building, a concert, an event or an exhibition or to order an object.

23. A system for gaining access to an object and/or to a service of an object or service provider, including:
(a) a personal mobile station (1) on which a biometric reference parameter of at least one user is stored,
(b) a communication network (4) connected with the personal mobile station (1),
(c) a remote server (6, 7) connected to the communication network (4),
(d) means for ordering or reserving of the object and/or the service for a later time or a later time frame in the remote server (6, 7),
(e) a biometric sensor (8, 10) of the object or service provider, connected with the remote server (6, 7), for recording an actual biometric parameter of the user, and
(f) the biometric sensor (8, 10) of the object or service provider being connected with means (12) that control access to the object or service for the time or the time frame for which the object or the service was ordered or reserved, and a comparison module (11) connected with the remote server (6, 7) and the biometric sensor (8, 10) is provided.

24. A system according to claim 23, **characterized in that** the personal mobile station (1) is a mobile telephone, a portable computer, a PDA or a networked game console.

25. A system according to one of the claims 23 to 24, **characterized in that** the system is an access control to a hotel room, a holiday flat, a resource in a building, a concert, an event or an exhibition or to order an object.

## Revendications

1. Procédé pour obtenir l'accès à un objet et/ou à un service d'un fournisseur d'objets ou de services, avec les étapes de procédé suivantes:
(a) un paramètre biométrique de référence d'au moins un utilisateur est stocké dans une station mobile personnelle (1), et
(b) l'utilisateur commande ou réserve au travers d'un réseau de communication (4) avec sa station mobile personnelle (1) un objet ou un service auprès d'un serveur à distance (6, 7) pour un instant ultérieur ou une période ultérieure, le paramètre biométrique de référence et/ou un code lié à la personne stocké dans la station mobile personnelle étant transmis audit serveur à distance,
(c) un paramètre biométrique actuel est enregistré par un capteur biométrique du fournisseur d'objets ou de services et le paramètre biométrique effectif est comparé avec le paramètre biométrique de référence, et
(d) si la comparaison est faite avec succès, l'accès à l'objet ou au service est autorisé à l'instant pour lequel ou à la période pour laquelle l'objet ou le service a été commandé ou réservé.

2. Procédé selon la revendication 1, **caractérisé en ce que** l'accès à l'objet ou au service n'est accordé que pour une période prédéfinie par le fournisseur de service ou par l'utilisateur.

3. Procédé selon la revendication 1 ou 2, **caractérisé en ce que** le paramètre biométrique de référence est transmis audit serveur à distance (6, 7).

4. Procédé selon la revendication 3, **caractérisé en ce que** le paramètre biométrique de référence est transmis du serveur à distance (6, 7) à un module de comparaison (11) lié au capteur biométrique du fournisseur d'objets ou de services ou **en ce que** le paramètre biométrique effectif est transmis du capteur biométrique au serveur à distance (6, 7).

5. Procédé selon l'une des revendications 3 ou 4, **caractérisé en ce qu'**après la fin de la durée d'utilisation de l'objet ou de la durée du service, le paramètre biométrique de référence de l'utilisateur est effacé dudit serveur à distance (6, 7).

6. Procédé selon l'une des revendications 3 à 5, **caractérisé en ce que** les paramètres biométriques d'une pluralité d'utilisateurs constituant un groupe (2) sont transmis de la station mobile personnelle (1) et stockés dans ledit serveur à distance (1), et les membres individuels du groupe peuvent individuellement être authentifiés et obtenir l'accès à l'objet ou au service.

7. Procédé selon la revendication 1 ou 2, **caractérisé en ce que** le paramètre biométrique de référence et en sus un code additionnel lié à la personne sont transmis au travers d'une interface local sans fil de la station mobile (1) à un module de comparaison (11) lié au capteur biométrique, le code lié à la personne étant transmis au serveur à distance (6, 7) au moment de la commande.

8. Procédé selon la revendication 7, **caractérisé en ce que** le code lié à la personne est transmis du serveur à distance (6, 7) au module de comparaison (11) lié au capteur biométrique ou du module de comparaison (11) au serveur à distance (6, 7).

9. Procédé selon la revendication 1 à 8, **caractérisé en ce que** le paramètre biométrique de l'utilisateur ou des utilisateurs est stocké individuellement ou de façon regroupée en tant que groupe (2) dans la station mobile (1).

10. Procédé selon la revendication 1 à 8, **caractérisé en ce que** le paramètre biométrique de l'utilisateur ou des utilisateurs est stocké dans un module d'identification (1, 4) dans la station mobile personnelle (1).

11. Procédé selon l'une des revendications 1 à 10, **caractérisé en ce que** les données transmises au serveur à distance (6, 7) sont transmises au moins partiellement encryptées au travers du réseau de communication (4).

12. Procédé selon l'une des revendications 1 à 11, **caractérisé en ce qu'**un logiciel est chargé sur la station mobile (1) pour effectuer la commande et/ou pour assurer la transmission sécurisée des données entre la station mobile personnelle (1) et le serveur à distance (6, 7).

13. Procédé selon la revendication 12, **caractérisé en ce que** le logiciel téléchargé accède aux paramètres biométriques de référence stockés sur la station mobile (1) ou au code lié à la personne de l'utilisateur ou des utilisateurs.

14. Procédé selon l'une des revendications 1 à 13, **caractérisé en ce qu'**une empreinte digitale, le visage, l'iris ou la rétine sont scannés ou les paroles de l'utilisateur ou des utilisateurs sont enregistrées en tant que paramètre biométrique.

15. Procédé selon l'une des revendications 1 à 14, **caractérisé en ce que** des droits d'accès à différents objets ou services sont liés à différentes empreintes digitales.

16. Procédé selon l'une des revendications 1 à 15, **caractérisé en ce que** la commande, le paramètre biométrique et/ou le code lié à la personne de l'utilisateur ou des utilisateurs sont transmis au serveur à distance (6, 7) au travers d'un réseau de communication mobile (4) tel que GSM, GPRS, EDGE, WLAN ou UMTS, au travers d'Internet ou d'un autre réseau fixe.

17. Procédé selon l'une des revendications 1 à 16, **caractérisé en ce que** lesdites données sont transmises au serveur à distance (6, 7) par le biais de SMS, MMS, USSD, e-mail, d'une page Web ou WAP.

18. Procédé selon l'une des revendications 1 à 13, **caractérisé en ce qu'**un téléphone mobile, un ordinateur portable ou un assistant numérique personnel (PDA) est utilisé en tant que station mobile (1).

19. Procédé selon l'une des revendications 1 à 18, **caractérisé en ce que** l'utilisateur, après transmission de la commande, reçoit du serveur à distance (6, 7) un message avec la confirmation de la réservation sur la station mobile personnelle (1).

20. Procédé selon l'une des revendications 1 à 19, **caractérisé en ce que** l'accès temporel à l'objet ou au service est facturé par le biais de la facture de téléphone, d'un compte prépayé ou d'une carte de crédit de l'utilisateur.

21. Procédé selon l'une des revendications 1 à 20, **caractérisé en ce qu'**un capteur biométrique (1.3) est intégré dans la station mobile (1) ou en ce que la station mobile (1) est liée à un tel capteur (1.3).

22. Procédé selon l'une des revendications 1 à 21, **caractérisé en ce que** le procédé est utilisé comme contrôle d'admission à une chambre d'hôtel, un appartement de vacances, une ressource dans un bâtiment, un concert, une manifestation ou une exposition ou comme commande d'un objet.

23. Un système pour obtenir l'accès à un objet et/ou à un service d'un fournisseur d'objets ou de services, comprenant:
(a) une station mobile personnelle (1), dans laquelle un paramètre biométrique de référence d'au moins un utilisateur est stocké,
(b) un réseau de communication (4) lié à la station mobile personnelle (1),
(c) un serveur à distance (6, 7) lié au réseau de communication (4),
(d) des moyens pour commander ou réserver l'objet et/ou le service pour un instant ultérieur ou une période ultérieure dans le serveur à distance (6, 7), et pour transmettre audit serveur à distance le paramètre biométrique de référence et/ou un code lié à la personne stocké dans la station mobile personnelle,
(e) un capteur biométrique (8, 10) lié au serveur à distance (6, 7) du fournisseur d'objets ou de services pour enregistrer un paramètre biométrique effectif de l'utilisateur, et
(f) le capteur biométrique (8, 10) du fournisseur d'objets ou de services étant lié à des moyens (12) contrôlant l'accès à l'objet ou au service à l'instant pour lequel ou à la période pour laquelle l'objet ou le service a été commandé ou réservé, et
un module de comparaison (11) lié au serveur à distance (6, 7) et au capteur biométrique (8, 10) étant disponible.

24. Un système selon la revendication 23, **caractérisé en ce que** la station mobile personnelle (1) est un téléphone mobile, un ordinateur portable ou un assistant numérique personnel (PDA).

25. Un système selon l'une des revendications 23 à 24, **caractérisé en ce que** le système est utilisé comme contrôle d'admission à une chambre d'hôtel, un appartement de vacances, une ressource dans un bâtiment, un concert, une manifestation ou une exposition ou pour la commande d'un objet.
